# EUROPÄISCHE PATENTSCHRIFT

(11) **EP 3 325 888 B1**
(45) Veröffentlichungstag und Bekanntmachung des Hinweises auf die Patenterteilung: **09.08.2023**
(21) Anmeldenummer: 16732345.0
(22) Anmeldetag: 21.06.2016
(51) Int. Cl.: F24C 7/08, F24C 15/10

(54) **KOCHFELDVORRICHTUNG**
HOB DEVICE
DISPOSITIF PLAQUE DE CUISSON

(30) Priorität: 20.07.2015 ES 201531066
(43) Veröffentlichungstag der Anmeldung: 30.05.2018
(73) Patentinhaber: BSH Hausgeräte GmbH, 81739 München (DE)
(72) Erfinder: ALONSO ESTEBAN, Rafael, 22004 Huesca (ES); BLASCO HERRANZ, Pilar, 50009 Zaragoza (ES); CEAMANOS GAYA, Jesús, 50016 Zaragoza (ES); LLORENTE GIL, Sergio, 50009 Zaragoza (ES); OSTA LOMBARDO, Marta, 31500 Tudela (Navarra) (ES); RIVERA PEMAN, Julio, 50410 Cuarte de Huerva (Zaragoza) (ES)
(86) Internationale Anmeldenummer: PCT/IB2016/053674
(87) Internationale Veröffentlichungsnummer: WO 2017/013505

(56) Entgegenhaltungen:
- EP-A1- 1 180 669
- DE-A1- 3 117 205
- GB-A- 2 072 334
- JP-A- 2006 294 286

## Beschreibung

Die Erfindung betrifft ein Kochfeld nach dem Oberbegriff des Patentanspruchs 1.

Aus der internationalen Patentanmeldung WO 2013/034528 A1 ist bereits ein Kochfeld bekannt, bei welcher ein Strahlungsleiter in einer Einbaulage unterhalb einer Kochfeldplatte angeordnet ist. Dieser Strahlungsleiter nimmt von einem aufgestellten Gargeschirr emittierte Infrarot-Strahlung an einem ersten Ende des Strahlungsleiters auf und transportiert die aufgenommene Infrarot-Strahlung zu einem in Längsrichtung des Strahlungsleiters dem ersten Ende abgewandten zweiten Ende des Strahlungsleiters, an welchen ein Infrarot-Sensor angeordnet ist. Die beiden Enden sind im Wesentlichen punktförmig und weisen jeweils eine Flächenerstreckung von im Wesentlichen 1 mm² auf.

Aus EP1180669A1, JP 2006 294 286 A, DE 31 17 205 A1 und GB2072334A sind Kochfelderbekannt, welche Strahlungsleiter sowie zusätzliche optische Elemente zu einem Auffangen und Weiterleiten von Strahlung zu einem Ende der Strahlungsleiter aufweisen.

Die Aufgabe der Erfindung besteht insbesondere darin, ein gattungsgemäßes Kochfeld mit verbesserten Eigenschaften hinsichtlich einer Temperaturmessung bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einem Kochfeld mit einer Kochfeldvorrichtung, insbesondere einer Induktionskochfeldvorrichtung, die eine Kochfeldplatte, welche zu einem Aufstellen zumindest eines Gargeschirrs vorgesehen ist, und zumindest einen Strahlungsleiter umfasst, welcher dazu vorgesehen ist, in wenigstens einem Betriebszustand Infrarot-Strahlung zu dem Infrarot-Sensor zu leiten.

Es wird vorgeschlagen, dass der Strahlungsleiter zumindest, insbesondere genau einen Strahlungsaufnahmebereich aufweist, welcher sich über einen wesentlichen Teil der Kochfeldplatte erstreckt. Unter einer "Kochfeldvorrichtung" soll zumindest ein Teil, insbesondere eine Unterbaugruppe, eines Kochfelds, insbesondere eines Induktionskochfelds, verstanden werden. Insbesondere kann die Kochfeldvorrichtung auch das gesamte Kochfeld, insbesondere das gesamte Induktionskochfeld, umfassen. Unter einer "Kochfeldplatte" soll insbesondere eine Einheit verstanden werden, die in wenigstens einem Betriebszustand zu einem Aufstellen von Gargeschirr vorgesehen ist und die insbesondere dazu vorgesehen ist, einen Teil eines Außengehäuses, insbesondere der Kochfeldvorrichtung und/oder eines die Kochfeldvorrichtung aufweisenden Kochfelds, auszubilden. Die Kochfeldplatte besteht insbesondere wenigstens zu einem Großteil aus Glas und/oder Glaskeramik. Unter "wenigstens zu einem Großteil" soll insbesondere zu einem Anteil von mindestens 70 %, insbesondere zu mindestens 80 %, vorteilhaft zu mindestens 90 % und vorzugsweise zu mindestens 95 % verstanden werden. Unter einem "Strahlungsleiter" soll insbesondere ein Element verstanden werden, das dazu vorgesehen ist, zumindest Infrarot-Strahlung, vorteilhaft sowohl sichtbares Licht als auch Infrarot-Strahlung, in Längsrichtung des Elements zu transmittieren, insbesondere zu transportieren, insbesondere über Totalreflexionen innerhalb des Elements. Insbesondere ist der Strahlungsleiter dazu vorgesehen, ein Austreten zumindest von elektromagnetischer Strahlung in zumindest im Wesentlichen senkrecht zu einer Längsrichtung des Strahlungsleiters ausgerichteten Richtungen zumindest im Wesentlichen zu verhindern. Der Strahlungsleiter besteht insbesondere wenigstens zu einem Großteil aus einem Material mit einer hohen Transmissivität, wie beispielsweise Glasfaser und/oder Kunststoff. Der Strahlungsleiter ist insbesondere als eine in wenigstens einem montierten Zustand zusammenhängende Einheit ausgebildet. Beispielsweise könnte der Strahlungsleiter einstückig ausgebildet sein. Alternativ oder zusätzlich könnten Teilbereiche des Strahlungsleiters zumindest stoffschlüssig miteinander verbunden sein, wie beispielsweise durch einen Schweißprozess und/oder durch einen Klebeprozess und/oder durch einen Anspritzprozess und/oder durch einen Beschichtungsprozess. In wenigstens einem montierten Zustand ist der Strahlungsleiter insbesondere zwischen zumindest einem Heizelement, insbesondere der Kochfeldvorrichtung, und der Kochfeldplatte angeordnet. Die Kochfeldvorrichtung umfasst insbesondere zumindest ein Heizelement und vorteilhaft zumindest zwei, besonders vorteilhaft zumindest vier, vorzugsweise zumindest acht und besonders bevorzugt mehrere Heizelemente. Insbesondere umfasst die Kochfeldvorrichtung zumindest einen variablen Kochflächenbereich, der insbesondere durch zumindest einen Teil der Heizelemente definiert und/oder gebildet ist. Der Strahlungsleiter ist insbesondere in einer Einbaulage oberhalb des Heizelements angeordnet. Beispielsweise könnte der Strahlungsleiter in der Einbaulage auf dem Heizelement aufgelegt sein. Der Strahlungsleiter könnte beispielsweise wenigstens im Wesentlichen elastisch ausgebildet sein. Alternativ oder zusätzlich könnte der Strahlungsleiter wenigstens im Wesentlichen formstabil ausgebildet sein. Alternativ oder zusätzlich könnte die Kochfeldvorrichtung zumindest eine Trägereinheit aufweisen, welche dazu vorgesehen sein könnte, den Strahlungsleiter in der Einbaulage wenigstens zu einem Großteil zu tragen und/oder zu halten. Unter "Infrarot-Strahlung" soll insbesondere elektromagnetische Strahlung aus einem Wellenlängenbereich von 780 nm bis 0,3 mm verstanden werden. Die Kochfeldvorrichtung umfasst zumindest den Infrarot-Sensor, welcher insbesondere zu einer Detektion zumindest von Infrarot-Strahlung vorgesehen ist. Der Infrarot-Sensor ist in einer Einbaulage insbesondere zu zumindest einem Heizelement beabstandet angeordnet. Insbesondere ist der Infrarot-Sensor in einer Einbaulage außerhalb eines insbesondere variablen Kochflächenbereichs angeordnet. Unter einem "Infrarot-Sensor" soll insbesondere ein Sensor verstanden werden, welcher zumindest einen Infrarot-empfindlichen Detektor aufweist und/oder welcher dazu vorgesehen ist, zumindest eine Intensität und/oder Wellenlänge von einfallender Infrarot-Strahlung zu detektieren. Hierbei soll unter einem "Sensor" insbesondere zumindest ein Element verstanden werden, das zumindest einen Detektor zu einer Detektion wenigstens einer Detektionskenngröße aufweist und das dazu vorgesehen ist, einen die Detektionskenngröße kennzeichnenden Wert, insbesondere eine Sensorkenngröße, auszugeben, wobei es sich bei der Detektionskenngröße vorteilhaft um eine physikalische und/oder chemische Größe handelt. Der Detektor des Infrarot-Sensors und/oder ein Detektionsbereich des Infrarot-Sensors sind/ist in wenigstens einem montierten Zustand insbesondere in einem Nahbereich eines Endes des Strahlungsleiters angeordnet, wobei der Detektor und/oder der Detektionsbereich einen geringsten Abstand, insbesondere bei Betrachtung sämtlicher Punkte des Infrarot-Sensors, zu dem Ende des Strahlungsleiters aufweisen. Unter einem "Ende" des Strahlungsleiters soll insbesondere eine Kante des Strahlungsleiters verstanden werden, welche in einem abgewickelten Zustand senkrecht zu einer Längserstreckung des Strahlungsleiters ausgerichtet ist. Unter einer "Längserstreckung" eines Objekts soll insbesondere eine Länge einer längsten Seite eines kleinsten gedachten geometrischen das Objekt gerade noch umschließenden Quaders verstanden werden. Der Strahlungsaufnahmebereich ist zu einer Aufnahme von durch wenigstens ein aufgestelltes Gargeschirr emittierter Infrarot-Strahlung vorgesehen, welche insbesondere wenigstens im Wesentlichen senkrecht zu dem Strahlungsaufnahmebereich, insbesondere zu einer Flächenerstreckung des Strahlungsaufnahmebereichs, ausgerichtet ist. Der Strahlungsaufnahmebereich ist vorteilhaft zu einer Aufnahme von durch die Kochfeldplatte transmittierter Infrarot-Strahlung vorgesehen. Insbesondere passiert die von dem Gargeschirr emittierte Infrarot-Strahlung vor einer Aufnahme durch den Strahlungsaufnahmebereich die Kochfeldplatte insbesondere in einer senkrecht zu einer Haupterstreckungsebene der Kochfeldplatte ausgerichteten Richtung. In einer Einbaulage ist der Strahlungsleiter insbesondere wenigstens zu einem Großteil unterhalb der Kochfeldplatte angeordnet. Der Strahlungsleiter ist in der Einbaulage insbesondere wenigstens zu einem Großteil zwischen der Kochfeldplatte und zumindest einem Heizelement angeordnet. Insbesondere ist zumindest ein Teilbereich des Strahlungsleiters in der Einbaulage in einem Nahbereich der Kochfeldplatte, insbesondere einer Unterseite der Kochfeldplatte, angeordnet. Unter einer "Haupterstreckungsebene" eines Objekts soll insbesondere eine Ebene verstanden werden, welche parallel zu einer größten Seitenfläche eines kleinsten gedachten geometrischen Quaders ist, welcher das Objekt gerade noch vollständig umschließt, und insbesondere durch den Mittelpunkt des Quaders verläuft. Unter der Wendung, dass eine Gerade und/oder Ebene "wenigstens im Wesentlichen senkrecht" zu einer weiteren, von der einen Gerade und/oder Ebene getrennt ausgebildeten Gerade und/oder Ebene ausgerichtet ist, soll insbesondere verstanden werden, dass die Gerade und/oder Ebene mit der weiteren Gerade und/oder Ebene bei einer Projektion auf zumindest eine Projektionsebene, in der zumindest eine der Geraden und/oder einer der Ebenen angeordnet ist, einen Winkel einschließt, der um maximal 30°, insbesondere um maximal 15°, vorteilhaft um maximal 10°, besonders vorteilhaft um maximal 5° und vorzugsweise um maximal 2° von einem Winkel von 90° abweicht. Unter der Wendung, dass sich der Strahlungsaufnahmebereich über einen "wesentlichen Teil " der Kochfeldplatte erstreckt, soll verstanden werden, dass der Strahlungsaufnahmebereich eine Flächenerstreckung parallel zu der Kochfeldplatte von mindestens 75 mm² aufweist, und/oder dass der Strahlungsaufnahmebereich eine Längserstreckung parallel zu der Kochfeldplatte von mindestens 20 mm, vorzugsweise von mindestens 35 mm und besonders bevorzugt mindestens 50 mm aufweist. Unter einer Erstreckung "parallel zu einem Objekt" soll insbesondere eine Erstreckung verstanden werden, welche wenigstens im Wesentlichen parallel zu einer Haupterstreckungsebene des Objekts ausgerichtet ist. Unter der Wendung, dass eine Gerade und/oder Ebene "wenigstens im Wesentlichen parallel" zu einer weiteren, von der einen Gerade und/oder Ebene getrennt ausgebildeten Gerade und/oder Ebene bei einer Projektion auf zumindest eine Projektionsebene, welche senkrecht zu zumindest einer der Ebenen ausgerichtet ist oder welche insbesondere im Fall zweier Geraden beide Geraden umfasst, in der zumindest eine der Geraden und/oder einer der Ebenen angeordnet ist, ausgerichtet ist, soll insbesondere verstanden werden, dass die Gerade und/oder Ebene mit der weiteren Gerade und/oder Ebene einen Winkel einschließt, der um maximal 15°, insbesondere um maximal 10°, vorteilhaft um maximal 5° und vorzugsweise um maximal 3° von einem Winkel von 0° abweicht. Der Strahlungsaufnahmebereich ist vorzugsweise ein zusammenhängender insbesondere räumlicher Bereich, welcher insbesondere frei von Unterbrechungen ist. Teilbereiche des Strahlungsleiters sind insbesondere miteinander verbunden. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Durch die erfindungsgemäße Ausgestaltung kann insbesondere eine optimale Temperaturmessung erreicht werden. Insbesondere kann zu einer Temperaturermittlung ein Großteil einer von einem Gargeschirr emittieren Infrarot-Strahlung herangezogen werden, wodurch insbesondere eine kleine Fehlertoleranz und/oder eine präzise Angabe einer Temperatur erzielt werden können/kann. Vorteilhaft kann in jedem Betriebszustand zumindest eine maximale Temperatur erfasst werden, wodurch eine geringe Gefahr von Überkochen erreicht werden kann. Insbesondere kann eine hohe Signalstärke von Infrarot-Strahlung ermöglicht werden.

Ferner wird vorgeschlagen, dass der Strahlungsaufnahmebereich eine Flächenerstreckung parallel zu der Kochfeldplatte von mindestens 100 mm², insbesondere von mindestens 200 mm², vorteilhaft von mindestens 500 mm², besonders vorteilhaft von mindestens 1000 mm², vorzugsweise von mindestens 5000 mm² und besonders bevorzugt mindestens 10000 mm² aufweist. Der Strahlungsleiter weist insbesondere eine Querschnittsfläche, welche insbesondere wenigstens im Wesentlichen senkrecht zu einer Längsrichtung des Strahlungsleiters ausgerichtet ist, von maximal 60 mm², insbesondere von maximal 40 mm², vorteilhaft von maximal 20 mm², besonders vorteilhaft von maximal 10 mm², vorzugsweise von maximal 5 mm² und besonders bevorzugt maximal 1 mm² auf. Dadurch kann insbesondere sämtliche von einem Gargeschirr emittierte Infrarot-Strahlung aufgenommen und/oder eine präzise Temperaturermittlung ermöglicht werden.

Zudem wird vorgeschlagen, dass der Strahlungsaufnahmebereich zumindest eine Längserstreckung parallel zu der Kochfeldplatte aufweist, welche mindestens 50 %, insbesondere von mindestens 60 %, vorteilhaft von mindestens 70 %, besonders vorteilhaft von mindestens 75 % und vorzugsweise von mindestens 80 % einer Erstreckung der Kochfeldplatte in einer Richtung parallel zu der Längserstreckung und/oder insbesondere parallel zu einer Längsrichtung des Strahlungsleiters beträgt. Die Längserstreckung des Strahlungsaufnahmebereichs ist insbesondere wenigstens im Wesentlichen parallel zu der Längsrichtung des Strahlungsleiters ausgerichtet. Unter einer "Längsrichtung" eines Objekts soll insbesondere eine Richtung verstanden werden, welche parallel zu einer längsten Seite eines kleinsten gedachten das Objekt gerade noch umschließenden geometrischen Quaders ausgerichtet ist. Dadurch kann insbesondere eine hohe Flexibilität hinsichtlich einer Aufstellposition eines Gargeschirrs und/oder ein hoher Komfort erzielt werden.

Beispielsweise könnte der Strahlungsaufnahmebereich dazu vorgesehen sein, insbesondere wenigstens im Wesentlichen senkrecht zu einem Ende des Strahlungsleiters und insbesondere wenigstens im Wesentlichen parallel zu der Längsrichtung des Strahlungsleiters ausgerichtete Infrarot-Strahlung aufzunehmen. Vorzugsweise ist der Strahlungsaufnahmebereich dazu vorgesehen, wenigstens im Wesentlichen senkrecht zu einer Längsrichtung des Strahlungsleiters ausgerichtete Infrarot-Strahlung aufzunehmen. Der Strahlungsaufnahmebereich ist an einer Längsseite des Strahlungsleiters angeordnet. Der Strahlungsaufnahmebereich ist vorteilhaft wenigstens im Wesentlichen parallel zu der Längsrichtung des Strahlungsleiters ausgerichtet. Insbesondere ist die Längserstreckung des Strahlungsaufnahmebereichs wenigstens im Wesentlichen parallel zu der Längsrichtung des Strahlungsleiters ausgerichtet. Dadurch kann insbesondere in einfacher Weise ein großer Strahlungsaufnahmebereich bereitgestellt werden.

Der Strahlungsaufnahmebereich könnte beispielsweise dazu vorgesehen sein, Infrarot-Strahlung von einer einzigen, insbesondere großen Heizzone aufzunehmen. Vorzugsweise ist der Strahlungsaufnahmebereich dazu vorgesehen, Infrarot-Strahlung von zumindest zwei Heizzonen aufzunehmen. Die Heizzonen könnten beispielsweise als Mehrfachheizzonen ausgebildet sein. Mehrfachheizzonen könnten beispielsweise als eng beieinander liegende Heizzonen und/oder als konzentrisch angeordnete Heizzonen und/oder als sich teilweise umgreifende Heizzonen ausgebildet sein. Mehrfachheizzonen könnten insbesondere eine längliche Gestalt aufweisen und zu einer Erhitzung eines Bräters und/oder einer Kasserolle und/oder eines länglichen Gargeschirrs vorgesehen sein. Vorteilhaft ist der Strahlungsaufnahmebereich dazu vorgesehen, Infrarot-Strahlung von zumindest zwei getrennten Heizzonen aufzunehmen, welche insbesondere in wenigstens einem Betriebszustand, in dem die Heizzonen insbesondere wenigstens im Wesentlichen zeitgleich aktiv sind, zu einer Erhitzung von verschiedenen Gargeschirren vorgesehen sind. Die getrennten Heizzonen sind insbesondere in einer wenigstens im Wesentlichen parallel zu der Kochfeldplatte ausgerichteten Richtung zueinander beabstandet angeordnet und weisen vorteilhaft einen Abstand in der wenigstens im Wesentlichen parallel zu der Kochfeldplatte ausgerichteten Richtung von mindestens 5 cm, insbesondere von mindestens 8 cm, vorteilhaft von mindestens 10 cm, besonders vorteilhaft von mindestens 15 cm und vorzugsweise von mindestens 20 cm auf. Dadurch kann insbesondere auf zumindest einen weiteren Strahlungsleiter verzichtet und/oder eine preisgünstige Ausgestaltung ermöglicht werden.

Zudem wird vorgeschlagen, dass der Infrarot-Sensor dazu vorgesehen ist, von dem Strahlungsleiter wenigstens im Wesentlichen zeitgleich die Infrarot-Strahlung der Heizzonen zu empfangen. Der Strahlungsleiter ist insbesondere dazu vorgesehen, in den Strahlungsleiter eingetretene Infrarot-Strahlung auf wenigstens im Wesentlichen demselben Pfad zu dem Infrarot-Sensor zu leiten, wobei der Pfad insbesondere durch eine seitliche Begrenzung des Strahlungsleiters definiert ist und vorteilhaft wenigstens zu einem Großteil, insbesondere komplett, innerhalb des Strahlungsleiters verläuft. Insbesondere ist der Strahlungsleiter dazu vorgesehen, Infrarot-Strahlung verschiedener Heizzonen wenigstens im Wesentlichen zeitgleich und insbesondere auf wenigstens im Wesentlichen demselben Pfad zu leiten, insbesondere unter Vermeidung einer Auftrennung der Infrarot-Strahlung der verschiedenen Heizzonen in mehrere Strahlbündel. In einer Einbaulage ist der Infrarot-Sensor insbesondere wenigstens zu einem Großteil unterhalb der Kochfeldplatte angeordnet. Unter der Wendung, dass der Infrarot-Sensor dazu vorgesehen ist, von dem Strahlungsleiter "wenigstens im Wesentlichen zeitgleich" die Infrarot-Strahlung der Heizzonen zu empfangen, soll insbesondere verstanden werden, dass der Infrarot-Sensor dazu vorgesehen ist, Infrarot-Strahlung einer ersten der Heizzonen und Infrarot-Strahlung einer zweiten der Heizzonen in einem zeitlichen Abstand von maximal 1 s, insbesondere von maximal 0,5 s, vorteilhaft von maximal 0,1 s, besonders vorteilhaft von maximal 0,01 s und vorzugsweise von maximal 0,001 s zu empfangen. Dadurch kann insbesondere eine zeitnahe Detektion von Infrarot-Strahlung beider Heizzonen erreicht werden.

Weiterhin wird vorgeschlagen, dass die Kochfeldvorrichtung eine Steuereinheit umfasst, die dazu vorgesehen ist, in Abhängigkeit der von dem Infrarot-Sensor empfangenen Infrarot-Strahlung eine Temperatur derjenigen Heizzone mit der größeren, insbesondere mit der größten Temperatur zu ermitteln. Der Infrarot-Sensor überträgt insbesondere zumindest eine Sensorkenngröße an die Steuereinheit. Die Sensorkenngröße ist insbesondere abhängig von der von dem Infrarot-Sensor empfangenen Infrarot-Strahlung. Die Steuereinheit empfängt insbesondere die von dem Infrarot-Sensor übermittelte Sensorkenngröße und ermittelt insbesondere auf Basis der empfangenen Sensorkenngröße eine Temperatur derjenigen Heizzone mit der größeren, insbesondere mit der größten Temperatur. Unter einer "Steuereinheit" soll insbesondere eine elektronische Einheit verstanden werden, die vorzugsweise in einer Steuer- und/oder Regeleinheit eines Kochfelds wenigstens teilweise integriert ist und die vorzugsweise dazu vorgesehen ist, zumindest eine Leistungselektronik zu steuern und/oder zu regeln. Vorzugsweise umfasst die Steuereinheit eine Recheneinheit und insbesondere zusätzlich zur Recheneinheit eine Speichereinheit mit einem darin gespeicherten Steuer- und/oder Regelprogramm, das dazu vorgesehen ist, von der Recheneinheit ausgeführt zu werden. Dadurch kann insbesondere eine geringe Gefahr von Überkochen erreicht werden.

Ferner wird vorgeschlagen, dass der Strahlungsleiter zumindest ein Umlenkelement aufweist, welches schräg relativ zu einer Längsrichtung des Strahlungsleiters ausgerichtet und dazu vorgesehen ist, aufgenommene Infrarot-Strahlung wenigstens teilweise in die Längsrichtung zu lenken. Insbesondere bei Betrachtung des Strahlungsleiters in wenigstens einer Schnittebene, welche insbesondere wenigstens im Wesentlichen parallel zu der Längsrichtung des Strahlungsleiters ausgerichtet ist, schließen das Umlenkelement und die Längsrichtung des Strahlungsleiters einen kleinsten Winkel von mindestens 1°, insbesondere von mindestens 3°, vorteilhaft von mindestens 5°, besonders vorteilhaft von mindestens 7° und vorzugsweise von mindestens 10° ein. Das Umlenkelement und die Längsrichtung des Strahlungsleiters schließen bei Betrachtung des Strahlungsleiters in wenigstens einer Schnittebene, welche insbesondere wenigstens im Wesentlichen parallel zu der Längsrichtung des Strahlungsleiters ausgerichtet ist, einen kleinsten Winkel von maximal 45°, insbesondere von maximal 30°, vorteilhaft von maximal 25°, besonders vorteilhaft von maximal 20° und vorzugsweise von maximal 15° ein. Die aufgenommene Infrarot-Strahlung ist insbesondere in den Strahlungsleiter eingetreten und befindet sich vorteilhaft innerhalb des Strahlungsleiters. Insbesondere ist die aufgenommene Infrarot-Strahlung in einer wenigstens im Wesentlichen senkrecht zu der Längsrichtung des Strahlungsleiters ausgerichteten Richtung in den Strahlungsleiter eingetreten. Beispielsweise könnte das Umlenkelement mittels Extrusion und/oder mittels Laser hergestellt sein. Unter der Wendung, dass das Umlenkelement dazu vorgesehen ist, aufgenommene Infrarot-Strahlung "wenigstens teilweise" in die Längsrichtung zu lenken, soll insbesondere verstanden werden, dass das Umlenkelement dazu vorgesehen ist, die aufgenommene Infrarot-Strahlung aus einer wenigstens im Wesentlichen senkrecht zu der Längsrichtung ausgerichteten Einfallsrichtung in eine Richtung zu lenken, welche mit der Längsrichtung einen kleinsten Winkel von maximal 80°, insbesondere von maximal 70°, vorteilhaft von maximal 65°, besonders vorteilhaft von maximal 60° und vorzugsweise von maximal 55° einschließt. Dadurch kann insbesondere eine zügige Übermittlung der aufgenommenen Infrarot-Strahlung ermöglicht werden.

Zudem wird vorgeschlagen, dass das Umlenkelement in wenigstens einem montierten Zustand auf einer der Kochfeldplatte abgewandten Seite des Strahlungsleiters angeordnet ist. Dadurch kann insbesondere eine gezielte Umlenkung und/oder Weiterleitung der in den Strahlungsleiter eingetretenen Infrarot-Strahlung erzielt werden.

Das Umlenkelement könnte beispielsweise ein eigenständiges Element sein, welches insbesondere auf der in wenigstens einem montierten Zustand der Kochfeldpatte abgewandten Oberfläche des Strahlungsleiters angeordnet und/oder platziert und/oder befestigt sein könnte. Vorzugsweise ist das Umlenkelement als ein Oberflächenelement des Strahlungsleiters ausgebildet. Das Umlenkelement ist insbesondere einstückig mit dem Strahlungsleiter, insbesondere mit einer Oberfläche des Strahlungsleiters, ausgebildet.

Dadurch kann insbesondere eine preiswerte Ausgestaltung bereitgestellt und/oder eine einfache Herstellung erreicht werden.

Ferner wird vorgeschlagen, dass der Strahlungsleiter zumindest ein Reflexionselement aufweist, welches in wenigstens einem montierten Zustand auf einer der Kochfeldplatte abgewandten Seite des Strahlungsleiters angeordnet ist und eine Reflektivität von mindestens 0,8, insbesondere von mindestens 0,85, vorteilhaft von mindestens 0,9, besonders vorteilhaft von mindestens 0,95 und vorzugsweise von mindestens 0,98 aufweist. Beispielsweise könnte das Reflexionselement als ein Oberflächenelement des Strahlungsleiters ausgebildet und insbesondere wenigstens zu einem Großteil innerhalb des Strahlungsleiters angeordnet sein. Alternativ könnte das Reflexionselement durch eine Oberflächenbehandlung einer Oberfläche des Strahlungsleiters erzeugt sein. Vorteilhaft ist das Reflexionselement als eine Beschichtung und/oder ein Lack und/oder als eine Texturierung und/oder als ein stoffschlüssig mit dem Strahlungsleiter, insbesondere mit einer Oberfläche des Strahlungsleiters, verbundenes Objekt ausgebildet. Das Reflexionselement ist insbesondere dazu vorgesehen, auftreffende Infrarot-Strahlung zu einem Anteil von mindestens 80 %, insbesondere von mindestens 85 %, vorteilhaft von mindestens 90 %, besonders vorteilhaft von mindestens 95 % und vorzugsweise von mindestens 98 % zu reflektieren. Beispielsweise könnte das Reflexionselement wenigstens zu einem Großteil aus Gold und/oder Aluminium bestehen. Unter einer "Reflektivität" eines Objekts soll insbesondere eine Eigenschaft des Objekts verstanden werden, elektromagnetische Strahlung in Abhängigkeit von einer Temperatur des Objekts und insbesondere zusätzlich zu einer Abhängigkeit von der Temperatur wellenlängenabhängig und vorteilhaft unabhängig von einer Richtung, insbesondere einer Einfallsrichtung, zu reflektieren, wobei das Objekt insbesondere als ein Lambert-Strahler ausgebildet ist. Die Reflektivität wird insbesondere auch als ein Reflexionsgrad und vorteilhaft als ein hemisphärischer spektraler Reflexionsgrad bezeichnet. Dadurch kann insbesondere ein Austritt von aufgenommener Infrarot-Strahlung vermieden und/oder sämtliche aufgenommene Infrarot-Strahlung zu einer Temperaturermittlung herangezogen werden.

Zudem wird vorgeschlagen, dass die Kochfeldvorrichtung zumindest einen weiteren Strahlungsleiter mit einer Längsrichtung umfasst, welche wenigstens im Wesentlichen senkrecht zu einer Längsrichtung des Strahlungsleiters ausgerichtet ist. Der Strahlungsleiter und der weitere Strahlungsleiter sind insbesondere wenigstens im Wesentlichen identisch ausgebildet. Insbesondere unterscheiden sich der Strahlungsleiter und der weitere Strahlungsleiter durch eine Ausrichtung einer Längsrichtung und beispielsweise zusätzlich durch einen Wert einer Längserstreckung. Dadurch kann insbesondere in einem großen Bereich der Kochfeldplatte eine Temperaturermittlung von aufgestelltem Gargeschirr ermöglicht werden. Vorteilhaft kann für einen Fall, dass zumindest zwei Gargeschirre auf dem Strahlungsaufnahmebereich und wenigstens dasjenige der Gargeschirre mit einer geringeren Temperatur zusätzlich auf einem weiteren Strahlungsaufnahmebereich des weiteren Strahlungsleiters aufgestellt sind, eine Temperaturermittlung des Gargeschirrs mit der geringeren Temperatur erreicht werden.

Das Kochfeld soll hierbei nicht auf die oben beschriebene Anwendung und Ausführungsform beschränkt sein. Insbesondere kann das Kochfeld zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt. ,

Es zeigen:
- Fig. 1: ein Kochfeld mit einer Kochfeldvorrichtung in einer schematischen Draufsicht,
- Fig. 2: ein Gargeschirr, eine Kochfeldplatte, einen Strahlungsleiter, ein Heizelement, einen Infrarot-Sensor, eine Steuereinheit und eine Leistungselektronik in einer stark vereinfachten, schematischen Darstellung,
- Fig. 3: einen Ausschnitt des Strahlungsleiters in einer schematischen Schnittdarstellung,
- Fig. 4: einen vergrößerten Ausschnitt des Strahlungsleiters aus Figur 3 in einer schematischen Schnittdarstellung und
- Fig. 5: ein alternatives Kochfeld mit einer alternativen Kochfeldvorrichtung in einer schematischen Draufsicht.

Fig. 1 zeigt ein Kochfeld 40a, das als ein Induktionskochfeld ausgebildet ist, mit einer Kochfeldvorrichtung 10a, die als eine Induktionskochfeldvorrichtung ausgebildet ist. Die Kochfeldvorrichtung 10a umfasst eine Kochfeldplatte 12a. In einem montierten Zustand bildet die Kochfeldplatte 12a einen Teil eines Außengehäuses aus, und zwar insbesondere eines Außengehäuses des Kochfelds 40a. Die Kochfeldplatte 12a ist zu einem Aufstellen von Gargeschirr 14a vorgesehen (vgl. Fig. 2).

Die Kochfeldvorrichtung 10a umfasst mehrere Heizelemente 42a (vgl. Fig. 2). Die Heizelemente 42a sind jeweils dazu vorgesehen, auf der Kochfeldplatte 12a oberhalb der Heizelemente 42a aufgestelltes Gargeschirr 14a zu erhitzen. Die Heizelemente 42a sind als Induktionsheizelemente ausgebildet.

Ein Teil der Heizelemente 42a bildet einen ersten variablen Kochflächenbereich 44a aus. Ein Teil der Heizelemente 42a bildet einen zweiten variablen Kochflächenbereich 46a aus. Die variablen Kochflächenbereiche 44a, 46a sind nebeneinander angeordnet. Jeweils ein variabler Kochflächenbereich 44a, 46a ist auf einer Seite der Kochfeldplatte 12a angeordnet. In dem montierten Zustand erstrecken sich die variablen Kochflächenbereiche 44a, 46a von einem einem Bediener zugewandten bis zu einem einem Bediener abgewandten Bereich der Kochfeldplatte 12a. In einer alternativen Ausgestaltung könnten die Heizelemente insbesondere einen einzigen, zusammenhängenden variablen Kochflächenbereich ausbilden. Alternativ könnten die Heizelemente beispielsweise beabstandet zueinander, insbesondere in Form eines klassischen Kochfelds, angeordnet sein und insbesondere jeweils eine eigenständige Heizzone ausbilden.

Die Kochfeldvorrichtung 10a umfasst eine Bedieneinheit 48a. Die Bedieneinheit 48a ist zu einer Eingabe und/oder Auswahl von Betriebsparametern vorgesehen, beispielsweise einer Heizleistung und/oder einer Heizleistungsdichte und/oder einer Heizzone. Die Bedieneinheit 48a ist zu einer Ausgabe eines Werts eines Betriebsparameters an einen Bediener vorgesehen.

Die Kochfeldvorrichtung 10a umfasst eine Steuereinheit 30a. Die Steuereinheit 30a ist dazu vorgesehen, in Abhängigkeit von mittels der Bedieneinheit 48a eingegebener Betriebsparameter Aktionen auszuführen und/oder Einstellungen zu verändern. Die Steuereinheit 30a regelt in einem Betriebszustand eine Energiezufuhr zu den Heizelementen 42a.

Die Kochfeldvorrichtung 10a umfasst eine Leistungselektronik 50a (vgl. Fig. 2). Zu einer Regelung der Energiezufuhr zu den Heizelementen 42a steuert die Steuereinheit 30a die Leistungselektronik 50a an. In Abhängigkeit einer Ansteuerung durch die Steuereinheit 30a versorgt die Leistungselektronik 50a die Heizelemente 42a mit Energie. Die Leistungselektronik 50a stellt einen hochfrequenten Wechselstrom zu einer Versorgung der Heizelemente 42a bereit. In dem Betriebszustand steuert die Steuereinheit 30a die Leistungselektronik 50a zu einer Versorgung derjenigen der Heizelemente 42a an, oberhalb welcher ein Gargeschirr 14a aufgestellt ist.

Die Kochfeldvorrichtung 10a umfasst zwei Strahlungsleiter 16a (vgl. Fig. 1 bis 4). Von mehrfach vorhandenen Objekten ist in den Figuren jeweils lediglich eines mit einem Bezugszeichen versehen. Jeweils ein Strahlungsleiter 16a ist einem der variablen Kochflächenbereiche 44a, 46a zugeordnet. Im Folgenden wird lediglich einer der Strahlungsleiter 16a und einer der variablen Kochflächenbereiche 44a, 46a beschrieben.

In dem Betriebszustand leitet der Strahlungsleiter 16a Infrarot-Strahlung zu einem Infrarot-Sensor 18a. Die Kochfeldvorrichtung 10a umfasst den Infrarot-Sensor 18a. Der Infrarot-Sensor 18a ist an einem Ende des Strahlungsleiters 16a angeordnet. In dem montierten Zustand ist der Infrarot-Sensor 18a außerhalb des variablen Kochflächenbereichs 44a, 46a angeordnet.

Der Strahlungsleiter 16a weist einen Strahlungsaufnahmebereich 20a auf (vgl. Fig. 2 bis 4). Der Strahlungsaufnahmebereich 20a ist zu einer Aufnahme von durch das Gargeschirr 14a emittierter Infrarot-Strahlung vorgesehen. In dem montierten Zustand ist der Strahlungsaufnahmebereich 20a der Kochfeldplatte 12a zugewandt. Der Strahlungsaufnahmebereich 20a erstreckt sich über einen wesentlichen Teil der Kochfeldplatte 12a. Der Strahlungsaufnahmebereich 20a erstreckt sich über im Wesentlichen den gesamten variablen Kochflächenbereich 44a, 46a.

Im vorliegenden Ausführungsbeispiel weist der Strahlungsaufnahmebereich 20a eine Längserstreckung 22a parallel zu der Kochfeldplatte 12a auf, welche im Wesentlichen 75 % einer Erstreckung der Kochfeldplatte 12a in einer Richtung parallel zu der Längserstreckung 22a beträgt. Der Strahlungsaufnahmebereich 20a weist eine Flächenerstreckung parallel zu der Kochfeldplatte 12a von im Wesentlichen 15000 mm² auf. Der Strahlungsaufnahmebereich 20a ist an einer sich in einer Längsrichtung 24a des Strahlungsleiters 16a erstreckenden Oberfläche des Strahlungsleiters 16a angeordnet.

Der Strahlungsaufnahmebereich 20a nimmt in dem Betriebszustand im Wesentlichen senkrecht zu der Längserstreckung 22a des Strahlungsleiters 16a ausgerichtete Infrarot-Strahlung auf (vgl. Fig. 2 bis 4). In dem Betriebszustand nimmt der Strahlungsaufnahmebereich 20a Infrarot-Strahlung auf, welche von sämtlichen oberhalb des Strahlungsleiters 16a aufgestellten Gargeschirren 14a ausgeht. Der Strahlungsaufnahmebereich 20a nimmt in dem Betriebszustand Infrarot-Strahlung von mehreren Heizzonen 26a, 28a auf. Beispielsweise werden im Folgenden ohne Beschränkung der Allgemeinheit zwei Heizzonen 26a, 28a angenommen.

Der Strahlungsleiter 16a leitet die von dem Strahlungsaufnahmebereich 20a aufgenommene Infrarot-Strahlung zu dem Infrarot-Sensor 18a. Der Infrarot-Sensor 18a empfängt von dem Strahlungsleiter 16a im Wesentlichen zeitgleich die Infrarot-Strahlung der Heizzonen 26a, 28a. In dem Betriebszustand detektiert der Infrarot-Sensor 18a die von dem Strahlungsleiter 16a empfangene Infrarot-Strahlung. Der Infrarot-Sensor 18a übermittelt eine Sensorkenngröße an die Steuereinheit 30a. Die Sensorkenngröße ist von der von dem Infrarot-Sensor 18a empfangen Infrarot-Strahlung abhängig.

Die Steuereinheit 30a ermittelt in Abhängigkeit der von dem Infrarot-Sensor 18a empfangenen Infrarot-Strahlung eine Temperatur derjenigen Heizzone 26a, 28a mit der größeren Temperatur. In Abhängigkeit von der ermittelten Temperatur könnte die Steuereinheit beispielsweise die Leistungselektronik, insbesondere zu einer Regelung der Energiezufuhr derjenigen Heizelemente, die der Heizzone mit der ermittelten Temperatur zugeordnet sind, ansteuern. In dem Betriebszustand könnte die Steuereinheit insbesondere in Abhängigkeit von der ermittelten Temperatur einen temperaturkontrollierten Garvorgang steuern und/oder regeln.

Der Strahlungsleiter 16a weist ein Umlenkelement 32a auf (vgl. Fig. 3 und 4). Das Umlenkelement 32a ist schräg relativ zu der Längsrichtung 24a des Strahlungsleiters 16a ausgerichtet. Im vorliegenden Ausführungsbeispiel schließen das Umlenkelement 32a und die Längsrichtung 24a des Strahlungsleiters 16a einen kleinsten Winkel von im Wesentlichen 8° ein. Das Umlenkelement 32a lenkt in dem Betriebszustand von dem Strahlungsaufnahmebereich 20a aufgenommene Infrarot-Strahlung teilweise in die Längsrichtung 24a des Strahlungsleiters 16a um. In dem Betriebszustand lenkt das Umlenkelement 32a von dem Strahlungsaufnahmebereich 20a aufgenommene Infrarot-Strahlung aus einer im Wesentlichen senkrecht zu der Längsrichtung 24a des Strahlungsleiters 16a ausgerichteten Richtung in eine Richtung um, welche eine Totalreflexion der aufgenommenen Infrarot-Strahlung innerhalb des Strahlungsleiters 16a ermöglicht.

Das Umlenkelement 32a ist als ein Oberflächenelement des Strahlungsleiters 16a ausgebildet. In dem montierten Zustand ist das Umlenkelement 32a auf einer der Kochfeldplatte 12a abgewandten Seite des Strahlungsleiters 16a angeordnet. Das Umlenkelement 32a ist in dem montierten Zustand als eine untere Oberfläche des Strahlungsleiters 16a ausgebildet.

Der Strahlungsleiter 16a weist ein Reflexionselement 34a auf (vgl. Fig. 3 und 4). In dem montierten Zustand ist das Reflexionselement 34a auf einer der Kochfeldplatte 12a abgewandten Seite des Strahlungsleiters 16a angeordnet. Beispielsweise könnte das Reflexionselement als eine Mikro-Texturierung einer Oberfläche des Strahlungsleiters ausgebildet sein, welche in dem montierten Zustand insbesondere auf einer der Kochfeldplatte abgewandten Seite des Strahlungsleiters angeordnet sein könnte. Im vorliegenden Ausführungsbeispiel ist das Reflexionselement 34a als eine Beschichtung des Strahlungsleiters 16a ausgebildet.

Das Reflexionselement 34a weist eine Reflektivität von im Wesentlichen 0,95 auf. In dem Betriebszustand verhindert das Reflexionselement 34a ein Austreten von aufgenommener Infrarot-Strahlung im Wesentlichen.

In Fig. 5 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Fig. 1 bis 4 verwiesen werden kann. Zur Unterscheidung der Ausführungsbeispiele ist der Buchstabe a in den Bezugszeichen des Ausführungsbeispiels in den Fig. 1 bis 4 durch den Buchstaben b in den Bezugszeichen des Ausführungsbeispiels der Fig. 5 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Fig. 1 bis 4 verwiesen werden.

Fig. 5 zeigt ein Kochfeld 40b mit einer Kochfeldvorrichtung 10b. Die Kochfeldvorrichtung 10b umfasst eine Kochfeldplatte 12b. In einem montierten Zustand sind unterhalb der Kochfeldplatte 12b zwei Strahlungsleiter 16b und zwei den Strahlungsleitern 16b zugeordnete Infrarot-Sensoren 18b angeordnet.

Die Kochfeldvorrichtung 10b umfasst zwei weitere Strahlungsleiter 36b. Die Kochfeldvorrichtung 10b umfasst zwei weitere Infrarot-Sensoren 52b. Jeweils ein weiterer Infrarot-Sensor 52b ist einem der weiteren Strahlungsleitern 36b zugeordnet. Im Folgenden wird lediglich einer der Strahlungsleiter 16b, einer der Infrarot-Sensoren 18b, einer der weiteren Strahlungsleiter 36b und einer der weiteren Infrarot-Sensoren 52b beschrieben.

Der Infrarot-Sensor 18b und der weitere Infrarot-Sensor 52b sind im Wesentlichen identisch ausgebildet. Der Strahlungsleiter 16b und der weitere Strahlungsleiter 36b sind im Wesentlichen identisch ausgebildet. Der weitere Strahlungsleiter 36b weist eine Längsrichtung 38b auf. Die Längsrichtung 38b des weiteren Strahlungsleiters 36b ist im Wesentlichen senkrecht zu einer Längsrichtung 24b des Strahlungsleiters 16b ausgerichtet.

Der weitere Strahlungsleiter 36b weist einen weiteren Strahlungsaufnahmebereich auf. Der weitere Strahlungsaufnahmebereich weist eine Längserstreckung parallel zu der Kochfeldplatte 12b auf, welche im Wesentlichen 92 % einer Erstreckung der Kochfeldplatte 12b in einer Richtung parallel zu der Längserstreckung des weiteren Strahlungsaufnahmebereichs beträgt. Der weitere Strahlungsaufnahmebereich erstreckt sich im Wesentlichen über zwei benachbart angeordnete variable Kochflächenbereiche 44b, 46b.

Eine Steuereinheit 30b ermittelt in Abhängigkeit der von dem Infrarot-Sensor 18b und/oder dem weiteren Infrarot-Sensor 52b empfangenen Infrarot-Strahlung eine Temperatur derjenigen Heizzone 26b, 28b mit der größeren Temperatur. Beispielsweise wird ein Fall mit zwei Heizzonen 26b, 28b angenommen, welche oberhalb des Strahlungsleiters 16b angeordnet sind. Eine der Heizzonen 26b, 28b ist oberhalb des weiteren Strahlungsleiters 36b angeordnet. In dem Betriebszustand ermittelt die Steuereinheit 30b eine Temperatur der Heizzone 26b, 28b, welche in dem Betriebszustand oberhalb des Strahlungsleiters 16b und des weiteren Strahlungsleiters 36b angeordnet ist und eine Temperatur mit einem kleineren Wert aufweist, mittels der von dem weiteren Infrarot-Sensor 52b empfangenen Infrarot-Strahlung.

### Bezugszeichen

- 10: Kochfeldvorrichtung
- 12: Kochfeldplatte
- 14: Gargeschirr
- 16: Strahlungsleiter
- 18: Infrarot-Sensor
- 20: Strahlungsaufnahmebereich
- 22: Längserstreckung
- 24: Längsrichtung
- 26: Heizzone
- 28: Heizzone
- 30: Steuereinheit
- 32: Umlenkelement
- 34: Reflexionselement
- 36: Weiterer Strahlungsleiter
- 38: Längsrichtung
- 40: Kochfeld
- 42: Heizelement
- 44: Variabler Kochflächenbereich
- 46: Variabler Kochflächenbereich
- 48: Bedieneinheit
- 50: Leistungselektronik
- 52: Weiterer Infrarot-Sensor

## Patentansprüche

1. Kochfeld mit zumindest einer Kochfeldvorrichtung, die eine Kochfeldplatte (12a-b), welche zu einem Aufstellen zumindest eines Gargeschirrs (14a-b) vorgesehen ist, einen Infrarot-Sensor (18a-b) und zumindest einen Strahlungsleiter (16a-b), welcher dazu vorgesehen ist, in wenigstens einem Betriebszustand Infrarot-Strahlung zu dem Infrarot-Sensor (18a-b) zu leiten, umfasst und wobei der Strahlungsleiter (16a-b) zumindest einen Strahlungsaufnahmebereich (20a-b) zu einer Aufnahme von durch wenigstens ein aufgestelltes Gargeschirr emittierter Infrarot-Strahlung aufweist, **dadurch gekennzeichnet, dass** der Strahlungsaufnahmebereich (20a-b) an einer Längsseite des Strahlungsleiters (16ab) angeordnet ist, welcher sich über einen wesentlichen Teil der Kochfeldplatte (12a-b) erstreckt und welcher eine Flächenerstreckung parallel zu der Kochfeldplatte (12a-b) von mindestens 75 mm² und/oder eine Längserstreckung parallel zu der Kochfeldplatte (12a-b) von mindestens 20 mm aufweist.

2. Kochfeld nach Anspruch 1, **dadurch gekennzeichnet, dass** der Strahlungsaufnahmebereich (20a-b) eine Flächenerstreckung parallel zu der Kochfeldplatte (12a-b) von mindestens 100 mm² aufweist.

3. Kochfeld nach einem der vorhergehenden Ansprüche, **dadurch gekennzeichnet, dass** der Strahlungsaufnahmebereich (20a-b) zumindest eine Längserstreckung (22a-b) parallel zu der Kochfeldplatte (12a-b) aufweist, welche mindestens 50 % einer Erstreckung der Kochfeldplatte (12a-b) in einer Richtung parallel zu der Längserstreckung (22a-b) beträgt.

4. Kochfeld nach einem der vorhergehenden Ansprüche, **dadurch gekennzeichnet, dass** der Strahlungsaufnahmebereich (20a-b) dazu vorgesehen ist, wenigstens im Wesentlichen senkrecht zu einer Längsrichtung (24a-b) des Strahlungsleiters (16ab) ausgerichtete Infrarot-Strahlung aufzunehmen.

5. Kochfeld nach einem der vorhergehenden Ansprüche, **dadurch gekennzeichnet, dass** der Strahlungsaufnahmebereich (20a-b) dazu vorgesehen ist, Infrarot-Strahlung von zumindest zwei Heizzonen (26a-b, 28a-b) aufzunehmen.

6. Kochfeld nach Anspruch 5, **dadurch gekennzeichnet, dass** der Infrarot-Sensor (18a-b) dazu vorgesehen ist, von dem Strahlungsleiter (16a-b) wenigstens im Wesentlichen zeitgleich die Infrarot-Strahlung der Heizzonen (26a-b, 28a-b) zu empfangen.

7. Kochfeld nach Anspruch 6, **dadurch gekennzeichnet, dass** die Kochfeldvorrichtung eine Steuereinheit (30a-b) umfasst, die dazu vorgesehen ist, in Abhängigkeit der von dem Infrarot-Sensor (18a-b) empfangenen Infrarot-Strahlung eine Temperatur derjenigen Heizzone (26a-b, 28a-b) mit der größeren Temperatur zu ermitteln.

8. Kochfeld nach einem der vorhergehenden Ansprüche, **dadurch gekennzeichnet, dass** der Strahlungsleiter (16a-b) zumindest ein Umlenkelement (32a-b) aufweist, welches schräg relativ zu einer Längsrichtung (24a-b) des Strahlungsleiters (16a-b) ausgerichtet und dazu vorgesehen ist, aufgenommene Infrarot-Strahlung wenigstens teilweise in die Längsrichtung (24a-b) zu lenken.

9. Kochfeld nach Anspruch 8, **dadurch gekennzeichnet, dass** das Umlenkelement (32a-b) in wenigstens einem montierten Zustand auf einer der Kochfeldplatte (12ab) abgewandten Seite des Strahlungsleiters (16a-b) angeordnet ist.

10. Kochfeld nach Anspruch 8 oder 9, **dadurch gekennzeichnet, dass** das Umlenkelement (32a-b) als ein Oberflächenelement des Strahlungsleiters (16a-b) ausgebildet ist.

11. Kochfeld nach einem der vorhergehenden Ansprüche, **dadurch gekennzeichnet, dass** der Strahlungsleiter (16a-b) zumindest ein Reflexionselement (34a-b) aufweist, welches in wenigstens einem montierten Zustand auf einer der Kochfeldplatte (12a-b) abgewandten Seite des Strahlungsleiters (16a-b) angeordnet ist und eine Reflektivität von mindestens 0,8 aufweist.

12. Kochfeld nach einem der vorhergehenden Ansprüche, **dadurch gekennzeichnet, dass** die Kochfeldvorrichtung zumindest einen weiteren Strahlungsleiter (36b) mit einer Längsrichtung (38b) umfasst, welche wenigstens im Wesentlichen senkrecht zu einer Längsrichtung (24b) des Strahlungsleiters (16b) ausgerichtet ist.

## Claims

1. Hob with at least one hob device, which comprises a hob plate (12a-b), which is provided for placement of at least one item of cookware (14a-b), an infrared sensor (18a-b) and at least one radiation conductor (16a-b) which is provided to conduct infrared radiation to the infrared sensor (18a-b) in at least one operating state and wherein the radiation conductor (16a-b) has at least one region for receiving radiation (20a-b) for receiving infrared radiation emitted by at least one positioned item of cookware, **characterised in that** the radiation receiving region (20a-b) is arranged on a longitudinal side of the radiation conductor (16a-b), which extends over a substantial part of the hob plate (12a-b) and which has a surface extension parallel to the hob plate (12a-b) of at least 75 mm² and/or a longitudinal extension parallel to the hob plate (12a-b) of at least 20 mm.

2. Hob according to claim 1, **characterised in that** the region for receiving radiation (20a-b) has a surface extension parallel to the hob plate (12a-b) of at least 100 mm².

3. Hob according to one of the preceding claims, **characterised in that** the region for receiving radiation (20a-b) has at least a longitudinal extension (22a-b) parallel to the hob plate (12a-b) which amounts to at least 50 % of an extension of the hob plate (12a-b) in a direction parallel to the longitudinal extension (22a-b).

4. Hob according to one of the preceding claims, **characterised in that** the region for receiving radiation (20a-b) is provided to receive infrared radiation oriented at least essentially perpendicularly to a longitudinal direction (24a-b) of the radiation conductor (16a-b).

5. Hob according to one of the preceding claims, **characterised in that** the region for receiving radiation (20a-b) is provided to receive infrared radiation from at least two heating zones (26a-b, 28a-b).

6. Hob according to claim 5, **characterised in that** the infrared sensor (18a-b) is provided to receive the infrared radiation of the heating zones (26a-b) from the radiation conductor (16a-b) at least essentially at the same time.

7. Hob according to claim 6, **characterised in that** the hob device comprises a control unit (30a-b) which is provided to determine a temperature of the heating zone (26a-b, 28a-b) which has the greater temperature as a function of the infrared radiation received by the infrared sensor (18a-b).

8. Hob according to one of the preceding claims, **characterised in that** the radiation conductor (16a-b) has at least one deflection element (32a-b) which is obliquely oriented relative to a longitudinal direction (24a-b) of the radiation conductor (16a-b) and is provided to deflect received infrared radiation at least partially in the longitudinal direction (24a-b).

9. Hob according to claim 8, **characterised in that** the deflection element (32a-b) is arranged on a side of the radiation conductor (16a-b) facing away from the hob plate (12a-b) in at least one assembled state.

10. Hob according to claim 8 or 9, **characterised in that** the deflection element (32a-b) is embodied as a surface element of the radiation conductor (16a-b).

11. Hob according to one of the preceding claims, **characterised in that** the radiation conductor (16a-b) has at least one reflection element (34a-b) which is arranged on a side of the radiation conductor (16a-b) facing away from the hob plate (12a-b) and has a reflectivity of at least 0.8 in at least one assembled state.

12. Hob according to one of the preceding claims, **characterised in that** the hob device comprises at least one further radiation conductor (36b) with a longitudinal direction (38b), which is oriented at least essentially perpendicularly to a longitudinal direction (24b) of the radiation conductor (16b).

## Revendications

1. Table de cuisson comprenant au moins un dispositif de table de cuisson, lequel comprend une plaque de table de cuisson (12a-b), laquelle sert à poser au moins un ustensile de cuisson (14a-b), un détecteur infrarouge (18a-b) et au moins un guide de rayonnement (16a-b), lequel sert à guider, dans au moins un état de fonctionnement, le rayonnement infrarouge au détecteur infrarouge (18a-b), et dans lequel le guide de rayonnement (16a-b) comprend au moins une zone d'absorption du rayonnement (20a-b) pour une absorption du rayonnement infrarouge émis par au moins un ustensile de cuisson posé, **caractérisée en ce que** le domaine d'absorption de rayonnement (20a-b) se trouve sur le côté longitudinal du guide de rayonnement (16a-b), lequel s'étend au-dessus d'une grande partie de la plaque de table de cuisson (12a-b) et qui comprend une extension plane parallèlement à la plaque de table de cuisson (12a-b) d'au moins 75 mm² et/ou une extension longitudinale parallèlement à la plaque de table de cuisson (12a-b) d'au moins 20 mm.

2. Table de cuisson selon la revendication 1, **caractérisée en ce que** le domaine d'absorption de rayonnement (20a-b) comprend une extension plane parallèlement à la plaque de table de cuisson (12a-b) d'au moins 100 mm².

3. Table de cuisson selon l'une des revendications précédentes, **caractérisée en ce que** la zone d'absorption de rayonnement (20a-b) comprend au moins une extension longitudinale (22a-b) parallèlement à la plaque de table de cuisson (12a-b), laquelle s'élève à au moins 50% d'une extension de la plaque de table de cuisson (12a-b) dans une direction parallèle à l'extension longitudinale (22a-b).

4. Table de cuisson selon l'une des revendications précédentes, **caractérisée en ce que** le domaine d'absorption de rayonnement (20a-b) sert à absorber au moins essentiellement à la perpendiculaire d'un sens longitudinal (24a-b) du guide de rayonnement (16a-b), le rayonnement infrarouge orienté.

5. Table de cuisson selon l'une des revendications précédentes, **caractérisée en ce que** le domaine d'absorption de rayonnement (20a-b) sert à absorber le rayonnement infrarouge d'au moins deux zones de chauffage (26a-b, 28a-b).

6. Table de cuisson selon la revendication 5, **caractérisée en ce que** le détecteur infrarouge (18a-b) est prévu pour recevoir du guide de rayonnement (16a-b) au moins essentiellement en même temps, le rayonnement infrarouge des zones de chauffage (26a-b, 28a-b).

7. Table de cuisson selon la revendication 6, **caractérisée en ce que** le dispositif de table de cuisson comprend une unité de commande (30a-b) prévue pour, en fonction du rayonnement infrarouge reçu par le détecteur infrarouge (18a-b), déterminer la température de la zone de chauffage (26a-b, 28a-b) présentant la température la plus haute.

8. Table de cuisson selon l'une des revendications précédentes, **caractérisée en ce que** le guide de rayonnement (16a-b) comprend au moins un élément de déviation (32a-b), lequel est orienté en oblique par rapport à un sens longitudinal (24a-b) du guide de rayonnement (16a) et est prévu pour diriger le rayonnement infrarouge absorbé au moins en partie dans la direction longitudinale (24a-b).

9. Table de cuisson selon la revendication 8, **caractérisée en ce que** l'élément de déviation (32a-b) se trouve, dans au moins un état assemblé, sur un côté du guide de rayonnement (16a-b) tournant le dos à la plaque de table de cuisson (12a-b).

10. Table de cuisson selon la revendication 8 ou 9, **caractérisée en ce que** l'élément de déviation (32a-b) est réalisé en tant qu'élément de surface du guide de rayonnement (16a-b).

11. Table de cuisson selon l'une des revendications précédentes, **caractérisée en ce que** le guide de rayonnement (16a-b) comprend au moins un élément de réflexion (34a-b), lequel se trouve, dans au moins un état assemblé, sur un côté du guide de rayonnement (16a-b) tournant le dos à la plaque de table de cuisson (12a-b) et présente une réflexivité d'au moins 0,8.

12. Table de cuisson selon l'une des revendications précédentes, **caractérisée en ce que** le dispositif de table de cuisson comprend au moins un autre guide de rayonnement (36b) avec une direction longitudinale (38b), lequel est orienté au moins essentiellement à la perpendiculaire d'un sens longitudinal (24b) du guide de rayonnement (16b).
